# FASCICULE DE BREVET EUROPEEN

(11) **EP 2 088 280 B1**
(45) Date de publication et mention de la délivrance du brevet: **19.04.2017**
(21) Numéro de dépôt: 09290038.0
(22) Date de dépôt: 20.01.2009
(51) Int. Cl.: E21B 23/02, E02D 1/02

(54) **Système pour positionner un corps dans un tube**
System zum Positionieren eines Körpers in einem Rohr
System for positioning a body in a tube

(30) Priorité: 07.02.2008 FR 0800723
(43) Date de publication de la demande: 12.08.2009
(73) Titulaire: Arsonnet, Gérard, 91160 Saulx Les Chartreux (FR)
(72) Inventeur: Arsonnet, Gérard, 91160 Saulx Les Chartreux (FR)
(74) Mandataire: Flavenot, Bernard

(56) Documents cités:
- EP-A- 0 810 348
- WO-A-96/08635
- GB-A- 2 369 141
- GB-A- 2 376 969
- US-A- 2 297 044
- US-A- 3 088 521
- US-A- 3 656 552
- US-A- 4 069 865
- US-A1- 2003 173 089

## Description

La présente invention concerne les systèmes pour positionner un corps dans un tube creux cylindrique défini selon un axe longitudinal, qui trouvent une application particulièrement avantageuse dans le domaine des forages dans des terrains pour la mesure de certains paramètres de ces terrains.

Il est connu des systèmes pour positionner un corps dans un tube creux cylindrique, par exemple dans le domaine des tubages pétroliers, mais ces systèmes sont très complexes quant à leur structure, difficiles à utiliser et surtout très onéreux.

Un tel système est notamment connu par le Brevet US N° 3 088 521. Ce système comporte des premiers moyens constitués par une gorge 16 définie sur une surface en forme de "tonneau" avec deux surfaces haute et basse divergentes 17, 18 qui constituent des moyens pour obtenir la transformation d'une première force selon une direction donnée en une seconde force perpendiculaire à la première, et un ergot 43 apte à coopérer avec la gorge 16, ces premiers moyens permettant de positionner le corps par rapport au tube, mais uniquement temporairement et sans certitude, sans obtenir une position précise, et surtout certaine et définitive, du corps par rapport au tube. Le système comporte en outre des moyens pour continuer à faire descendre le corps dans le tube au-delà de la gorge 16, l'ergot passant dans la gorge 16 et la dépassant complètement, jusqu'à la position définitive donnée par deux surfaces complémentaires 26, 27 qui viennent buter l'une contre l'autre.

Aussi, la présente invention a-t-elle pour but de réaliser un système pour positionner un corps comme une sonde ou analogue dans un tube creux cylindrique, qui soit d'une structure simple, facile à réaliser et à utiliser, et qui pallie les inconvénients des systèmes similaires de l'art antérieur.

Plus précisément, la présente invention a pour objet un système pour positionner un corps dans un tube creux cylindrique défini selon un axe longitudinal, ledit positionnement devant être effectué à partir de l'extrémité proximale du tube, comportant au moins les caractéristiques selon la première revendication annexée. Un système tel que décrit dans le préambule de la revendication 1 est divulgué par le document GB 2 369 141 A. D'autres caractéristiques et avantages de l'invention apparaîtront au cours de la description suivante donnée en regard des dessins annexés à titre illustratif mais nullement limitatif, dans lesquels :
Les figures 1 et 2 représentent un schéma de principe du système selon l'invention pour positionner un corps dans un tube creux cylindrique, la figure 1 étant une demi-coupe longitudinale référencée I sur la figure 2, la figure 2 étant une coupe transversale référencée II sur la figure 1, et
La figure 3 est une vue en coupe longitudinale d'un mode de réalisation préférentiel du système selon l'invention en accord avec la représentation selon les figures 1 et 2, pour positionner un corps dans un tube creux cylindrique, dans une application à la mesure d'un paramètre donné en un endroit déterminé d'un sol dans lequel est effectué un forage.

Il est tout d'abord précisé que, sur les figures, les mêmes références désignent les mêmes éléments, quelle que soit la figure sur laquelle elles apparaissent et quelle que soit la forme de représentation de ces éléments.

La présente invention concerne un système pour positionner un corps 10 dans un tube creux cylindrique 20 défini selon un axe longitudinal 22, lorsque ce positionnement doit être effectué à partir d'une extrémité donnée du tube, extrémité qui sera définie dans la présente description par "extrémité proximale 24".

Le système selon l'invention comporte, par référence aux figures 1 à 3 annexées, une gorge 30 réalisée dans la paroi intérieure 31 du tube 20 définie sur un arc de cercle d'angle au centre non nul jusqu'à une valeur préférentielle 360 degrés. Dans ce dernier cas, la gorge 30 est de forme annulaire sur tout le pourtour de la paroi intérieure du tube, comme représenté sur les figures 2 et 3, présentant l'avantage explicité ci-après.

Cette gorge est réalisée dans la paroi intérieure 31 du tube et présente une forme définie par une première surface sensiblement tronconique 32 dont les petite 33 et grande 34 bases sont respectivement définies dans deux plans sensiblement perpendiculaires à l'axe longitudinal 22 du tube, la petite base 33 étant confondue avec la section transversale intérieure du tube et située entre l'extrémité proximale 24 du tube et la grande base 34 de la première surface tronconique, et par une surface annulaire 35 définie dans le plan de la grande base 34 de la première surface tronconique 32, cette surface annulaire étant bordée, sur son bord extérieur, par la première surface tronconique 32 et, sur son bord intérieur, par la paroi intérieure 31 du tube.

Si le tube est cylindrique de révolution, la première surface tronconique 32 sera aussi de révolution et sa petite base 33 sera un cercle de même diamètre que la paroi intérieure 31 du tube.

Sont aussi prévus un support 40, ce support étant agencé pour être apte à se translater dans le tube 20 suivant l'axe longitudinal 22, par exemple par coulissement, et des moyens 106 pour monter en coopération entre eux le corps 10 et le support 40. Ces moyens 106 peuvent être de tous types. Par exemple, dans le cas où le support 40 est séparé du corps 10, ces moyens 106 peuvent être constitués d'une patte ou analogue reliant le support et le corps. Mais il est aussi possible que le support et le corps soient réalisés d'une seule pièce, par exemple que le support 40 constitue une enveloppe ou analogue du corps 10.

Le système comporte en outre un logement cylindrique ouvert 41 réalisé dans le support 40 en débouchant en regard de la paroi intérieure 31 du tube creux et défini selon un axe 42 sensiblement perpendiculaire à l'axe longitudinal 22 quand le support 40 est en translation dans le tube 20, et au moins un premier ergot 50, figures 1 et 2, monté en translation dans ce logement 41 à l'encontre d'une force élastique, ce premier ergot étant apte à prendre toutes positions dans le logement entre deux positions extrêmes, une première position "rentrée", figures 1 et 2, et une seconde position "sortie", figure 3, définie de façon que son extrémité 52 tournée vers la paroi intérieure 31 du tube et apte à émerger du logement pénètre dans la gorge 30 sous l'action de la force élastique quand l'ergot arrive en regard de la gorge et glisse dans cette gorge 30 jusqu'à venir buter contre au moins une partie de la surface annulaire 35, cette seconde position étant une position stable et bloquant le déplacement du support 40 par rapport au tube 20. La position du support 40 est donc ainsi parfaitement définie par rapport au tube 20.

Il est précisé que cette seconde position "sortie" est une position stable de l'ergot, tandis que la première position "rentrée" ne l'est pas, c'est-à-dire que, si l'ergot est amené dans sa première position sous l'action d'une force donnée, il ne demeure dans cette première position que si la force donnée est maintenue, et qu'il passe automatiquement dans sa seconde position et y reste de façon stable dès que la force donnée est annulée.

Selon une réalisation avantageuse et préférentielle pour obtenir une seconde position du support stable dans une direction transversale à l'axe longitudinal 22 du tube, la face 53 de l'extrémité 52 du premier ergot 50 qui est apte à émerger du logement présente sensiblement la forme d'une seconde surface tronconique 54 qui, de plus, est sensiblement complémentaire de la première surface tronconique 32 de façon que, lorsque l'ergot 50 plonge dans la gorge 30, ou la portion de gorge, la face 53 de son extrémité 52 et la paroi de fond 36 de la gorge soient parfaitement ou au moins sensiblement congruentes.

De plus, selon une autre réalisation avantageuse, la hauteur de la seconde surface tronconique 54 prise suivant une direction sensiblement parallèle à l'axe longitudinal 22 est au plus égale à la hauteur de la première surface tronconique 32, de préférence inférieure.

De façon préférentielle, pour un meilleur équilibre fonctionnel du système, comme illustré sur la figure 3, le logement 41 traverse de part en part le support 40 et le système comporte alors un second ergot 150 monté en translation dans ce logement 41 à l'encontre d'une force élastique, dans le sens opposé par rapport au premier ergot 50, ce second ergot 150 étant apte, comme le premier 50, à prendre toutes positions dans le logement entre deux positions extrêmes, une première position "rentrée" et une seconde position "sortie" définie de façon que son extrémité tournée vers la paroi intérieure 31 du tube et apte à émerger du logement pénètre dans la gorge 30 sous l'action de la force élastique quand il arrive en regard de celle-ci, cette seconde position du second ergot étant aussi une position stable.

Comme illustré sur les trois figures, la force élastique agissant sur un ergot 50 est donnée avantageusement par un ressort 60 monté en compression dans le logement 41. Lorsque le système comporte deux ergots 50, 150, cette force élastique est donnée par un seul ressort 60 monté en compression dans le logement entre les deux ergots.

Comme illustré sur la figure 3, dans un mode de réalisation possible, l'ensemble comportant les deux ergots 50, 150 et le ressort en compression 60 est monté dans le logement 41 au moyen d'un caisson 43 en deux parties accouplées au moyen d'une bague et reliées entre elles par des boulons 44, ces boulons 44 permettant aussi de fixer le caisson dans le support. De façon avantageuse, ces deux parties de caisson peuvent en outre constituer des butées pour définir la seconde position "sortie" respectivement des deux ergots 50, 150. Cette réalisation parmi d'autres possibles ne sera pas plus amplement décrite car elle est du domaine de l'homme du métier.

La présente invention peut avoir des applications dans de nombreux domaines mais, de façon très avantageuse, elle trouve une application, figure 3, à la mesure d'un paramètre déterminé dans un milieu 100 dans lequel est réalisé un forage 102, comme un terrain, sol, sous-sol ou analogue. Le tube 20 est alors constitué d'un tube dit "lanterné" c'est-à-dire comportant des fentes longitudinales 104, le corps 10 est constitué d'une sonde apte à mesurer le paramètre souhaité et les moyens 106 pour monter en coopération entre eux la sonde et le support 40 sont agencés de façon que, lorsque l'ergot (ou les ergots) 50, 150 est positionné dans la gorge 30, la sonde 10 soit sensiblement en regard des fentes longitudinales 104.

Comme illustré sur la figure 3, de façon préférentielle et avantageuse sur le plan pratique, la sonde est située entre l'entrée proximale 24 du tube 20 et le support 40.

Une telle sonde est par exemple une sonde pressiométrique, perméamétrique, un géophone, une sonde pour mesurer la teneur en eau du terrain, la résistivité, la température, la pression interstitielle, la radioactivité, la densité, etc.

En outre, pour obtenir en bon fonctionnement du système dans ce dernier cas de réalisation, comme il sera explicité ci-après lors de la description du fonctionnement du système, la largeur de chaque ergot 50, 150 prise dans un premier plan sensiblement perpendiculaire à l'axe longitudinal 22 quand le support 40 est en translation dans le tube 20, est au moins égale à la largeur de la fente la plus large définie dans un second plan sensiblement parallèle au premier plan.

Le système décrit ci-dessus et illustré sur les figures 1 à 3 fonctionne et s'utilise de la façon suivante plus particulièrement décrite dans le cas de la réalisation selon la figure 3, étant entendu que le fonctionnement du système selon les figures 1 et 2 se déduira sans aucune difficulté de la description du fonctionnement du système selon la figure 3.

On suppose que l'on veuille positionner la sonde 10 en regard des fentes 104 dans le tube lanterné 20. Pour cela, on associe la sonde 10 avec le support 40 de façon que la distance entre cette sonde 10 et les ergots 50, 150 soit égale ou sensiblement égale à la distance séparant la grande base 34 de la première surface tronconique 32 et le plan passant sensiblement par le milieu des fentes.

On suppose en plus que le tube lanterné est descendu dans le forage 102 de façon que les fentes 104 soient en regard de la portion de terrain dont on veut mesurer un paramètre au moyen de la sonde 10.

L'équipage comprenant la sonde et le support associés l'un à l'autre est descendu, par gravitation ou par poussée, dans le tube à partir de son extrémité proximale 24, les deux ergots étant amenés dans leur première position rentrée dans le logement 41. Lors de la descente de l'équipage, les deux extrémités 52 respectivement des ergots 50, 150 viennent, sous l'action du ressort en compression 60, se plaquer contre la paroi intérieure 31 du tube 20.

L'équipage est ainsi descendu jusqu'à ce que les ergots arrivent en regard de la gorge annulaire 30 après être passés devant les fentes 104 sans y tomber puisque leur largeur est supérieure à celle des fentes. A cet instant, les ergots poussés par le ressort 60 pénètrent dans la gorge et y descendent jusqu'à ce qu'ils butent contre la surface annulaire 35 de la gorge 30, la face 53 de l'extrémité 52 de chaque ergot étant en outre généralement plaquée contre la paroi de fond 36 de la gorge définie par la première surface tronconique 32.

L'équipage est en butée et ne peut plus continuer sa descente dans le tube. L'ergot 50 (ou les ergots 50, 150) étant en butée contre au moins une partie de la surface annulaire 35, la position du support 40 est donc ainsi parfaitement définie par rapport au tube 20.

Etant donné la distance définie ci-avant entre la sonde 10 et les ergots 50, 150, la sonde se trouve bien en regard des fentes 104.

La mesure du paramètre recherché peut alors être effectuée au moyen de la sonde 10 à l'endroit voulu.

Quand la mesure est effectuée, il est possible de retirer l'équipage sans enlever le tube 20 du forage 102. Pour cela, il suffit d'effectuer une traction sur l'équipage suivant une direction parallèle à l'axe longitudinal 22 du tube. Du fait de la pente de la paroi de fond 36 de la gorge et de la forme complémentaire de la face 53 de l'extrémité 52 de chaque ergot 50, 150 qui frotte sur cette paroi de fond 36, la force de traction engendre une force qui tend à rétracter les ergots dans le logement 41 et à les translater de leur seconde position "sortie" vers leur première position "rentrée". Ainsi, l'équipage peut être remonté jusqu'à l'extrémité proximale 24 du tube en ayant la même configuration qu'il avait lors de sa descente.

## Revendications

1. Système pour positionner, dans un tube creux cylindrique (20) d'un forage (102), ledit tube étant défini selon un axe longitudinal (22) et comportant des fentes longitudinales (104), une sonde (10) apte à mesurer un paramètre d'un milieu (100) dans lequel est réalisé ledit forage (102), ledit positionnement devant être effectué à partir de l'extrémité proximale (24) de ce tube, **caractérisé par le fait qu'**il comporte :
• une gorge (30) réalisée dans la paroi intérieure (31) du tube, la gorge ayant une forme définie par une première surface sensiblement tronconique (32) dont les petite (33) et grande (34) bases sont respectivement définies dans deux plans sensiblement perpendiculaires à l'axe longitudinal (22) du tube, la petite base (33) étant confondue avec une section transversale intérieure du tube et située entre l'extrémité proximale (24) du tube et la grande base (34) de la première surface tronconique, et par une surface annulaire (35) définie dans le plan de la grande base (34) de la première surface tronconique (32), ladite surface annulaire étant bordée, sur son bord extérieur, par ladite première surface tronconique et, sur son bord intérieur, par la paroi intérieure (31) du tube,
• un support (40), ce support étant agencé pour être apte à se translater dans le tube suivant ledit axe longitudinal (22),
• des moyens (106) pour monter en coopération entre eux la sonde (10) et le support (40),
• un logement cylindrique ouvert (41) réalisé dans le support en débouchant en regard de la paroi intérieure (31) du tube creux et défini selon un axe (42) sensiblement perpendiculaire au dit axe longitudinal (22) quand le support (40) est en translation dans le tube (20), et
• au moins un premier ergot (50) monté en translation dans ledit logement (41) à l'encontre d'une force élastique, ledit premier ergot étant apte à prendre toutes positions dans ledit logement entre deux positions extrêmes, une première position "rentrée" et une seconde position "sortie" définie de façon que son extrémité (52) tournée vers la paroi intérieure (31) du tube et apte à émerger du logement pénètre dans ladite gorge (30) sous l'action de la force élastique quand l'ergot arrive en regard de celle-ci, jusqu'à buter contre au moins une partie de ladite surface annulaire (35), cette dite seconde position étant une position stable, et que
• lesdits moyens (106) pour monter en coopération entre eux ladite sonde et ledit support sont agencés de façon que, lorsque ledit ergot (50) est positionné dans ladite gorge (30), ladite sonde soit sensiblement en regard des fentes longitudinales (104).

2. Système selon la revendication 1, **caractérisé par le fait que** la face (53) de l'extrémité (52) du dit premier ergot (50) apte à émerger du logement présente sensiblement la forme d'une seconde surface tronconique (54) sensiblement complémentaire de ladite première surface tronconique (32).

3. Système selon la revendication 2, **caractérisé par le fait que** la hauteur de la seconde surface tronconique (54) prise suivant une direction sensiblement parallèle à l'axe longitudinal (22) est au plus égale à la hauteur de la première surface tronconique (32).

4. Système selon l'une des revendications 1 à 3, **caractérisé par le fait que** ladite gorge (30) est de forme annulaire sur toute la paroi intérieure (31) du tube (20).

5. Système selon la revendication 4, **caractérisé par le fait que**, ledit logement (41) traversant de part en part ledit support (40), il comporte un second ergot (150) monté en translation dans ledit logement (41) à l'encontre d'une force élastique, dans le sens opposé par rapport au premier ergot (50), ledit second ergot étant apte à prendre toutes positions dans ledit logement entre deux positions extrêmes, une première position "rentrée" et une seconde position "sortie" définie de façon que son extrémité tournée vers la paroi intérieure (31) du tube et apte à émerger du logement pénètre dans ladite gorge (30) sous l'action de la force élastique quand il arrive en regard de celle-ci, ladite seconde position étant une position stable.

6. Système selon l'une des revendications 1 à 5, **caractérisé par le fait que** ladite force élastique est donnée par un ressort (60) monté en compression dans le logement.

7. Système selon l'une des revendications précédentes, **caractérisé par le fait que** ladite sonde est située entre l'entrée proximale (24) du tube (20) et le support (40).

8. Système selon l'une des revendications précédentes, **caractérisé par le fait que** ladite sonde est au moins l'une des sondes suivantes : sonde pressiométrique, sonde perméamétrique, géophone, sonde pour mesurer la teneur en eau, la résistivité, la température, la pression interstitielle, la radioactivité, la densité.

9. Système selon l'une des revendications précédentes, **caractérisé par le fait que** la largeur de chaque ergot (50, 150) prise dans un premier plan sensiblement perpendiculaire au dit axe longitudinal (22) quand le support (40) est en translation dans le tube (20) est au moins égale à la largeur de la fente la plus large définie dans un second plan sensiblement parallèle au dit premier plan.

## Patentansprüche

1. System, um in einem zylindrischen Hohlrohr (20) einer Bohrung (102), das entlang einer Längsachse (22) definiert ist und längs verlaufende Schlitze (104) enthält, eine Sonde (10) zu positionieren, die geeignet ist, einen Parameter eines Mediums (100) zu messen, in dem die Bohrung (102) ausgebildet ist, wobei die Positionierung ausgehend von dem proximalen Ende (24) dieses Rohrs ausgeführt werden muss, **dadurch gekennzeichnet, dass** es umfasst:
• eine Kehle (30), die in einer Innenwand (31) des Rohrs ausgebildet ist, wobei die Kehle eine Form hat, die definiert ist durch eine erste im Wesentlichen kegelstumpfförmige Oberfläche (32), deren kleine Basis (33) und deren große Basis (34) jeweils entsprechend in zwei Ebenen definiert sind, die zu der Längsachse (22) des Rohrs im Wesentlichen senkrecht sind, wobei die kleine Basis (33) mit einem inneren Querschnitt des Rohrs zusammenfällt und sich zwischen dem proximalen Ende (24) des Rohrs und der großen Basis (34) der ersten kegelstumpfförmigen Oberfläche befindet, und durch eine Ringfläche (35), die in der Ebene der großen Basis (34) der ersten kegelstumpfförmigen Oberfläche (32) definiert ist, wobei die Ringfläche an ihrem äußeren Rand durch die erste kegelstumpfförmige Oberfläche begrenzt ist und an ihrem inneren Rand durch die innere Wand (31) des Rohrs begrenzt ist,
• einen Träger (40), wobei dieser Träger derart angeordnet ist, dass er in dem Rohr entlang der Längsachse (22) verschiebbar ist,
• Mittel (106), um die Sonde (10) und den Träger (40) gegenseitig zusammenwirkend zusammenzusetzen,
• einen offenen zylindrischen Aufnahmeraum (41), der in dem Träger ausgebildet ist und gegenüber der inneren Wand (31) des Hohlrohrs mündet und entlang einer Achse (42) definiert ist, die zu der Längsachse (22) im Wesentlichen senkrecht ist, wenn sich der Träger (40) in dem Rohr (20) verschiebt, und
• wenigstens einen ersten Zapfen (50), der so angeordnet ist, dass er in dem Aufnahmeraum (41) entgegen einer Federkraft verschiebbar ist, wobei der erste Zapfen geeignet ist, alle Positionen in dem Aufnahmeraum zwischen zwei Extrempositionen einzunehmen, einer ersten "eingezogenen" Position und einer zweiten "ausgerückten" Position, die in der Weise definiert ist, dass sein Ende (52), das zu der inneren Wand (31) des Rohrs hingewandt ist und geeignet ist, aus dem Aufnahmeraum hervorzutreten, unter der Wirkung der Federkraft in die Kehle (30) eindringt, wenn der Zapfen gegenüber derselben ankommt, bis er an zumindest einem Teil der Ringfläche (35) anliegt, wobei diese zweite Position eine stabile Position ist, und dass
• die Mittel (106), um die Sonde und den Träger gegenseitig zusammenwirkend zusammenzusetzen, dafür ausgelegt sind, dass dann, wenn der Zapfen (50) in der Kehle (30) positioniert ist, die Sonde sich im Wesentlichen gegenüber den längs verlaufenden Schlitzen (104) befindet.

2. System nach Anspruch 1, **dadurch gekennzeichnet, dass** die Fläche (53) des Endes (52) des ersten Zapfens (50), das geeignet ist, aus dem Aufnahmeraum hervorzutreten, im Wesentlichen die Form einer zweiten kegelstumpfförmigen Oberfläche (54) aufweist, die zu der ersten kegelstumpfförmigen Oberfläche (32) im Wesentlichen komplementär ist.

3. System nach Anspruch 2, **dadurch gekennzeichnet, dass** die Höhe der zweiten kegelstumpfförmigen Oberfläche (54) in einer zu der Längsachse (22) im Wesentlichen parallelen Richtung höchstens gleich der Höhe der ersten kegelstumpfförmigen Oberfläche (32) ist.

4. System nach einem der Ansprüche 1 bis 3, **dadurch gekennzeichnet, dass** die Kehle (30) auf der gesamten inneren Wand (31) des Rohrs (20) ringförmig ist.

5. System nach Anspruch 4, **dadurch gekennzeichnet, dass** der Aufnahmeraum (41), der durch den Träger (40) von einer Seite zur anderen verläuft, einen zweiten Zapfen (150) aufweist, der so angeordnet ist, dass er in dem Aufnahmeraum (41) entgegen einer Federkraft in der in Bezug auf den ersten Zapfen (50) entgegengesetzten Richtung verschiebbar ist, wobei der zweite Zapfen geeignet ist, alle Positionen in dem Aufnahmeraum zwischen zwei Extrempositionen einzunehmen, einer ersten "eingezogenen" Position und einer zweiten "ausgerückten" Position, die in der Weise definiert ist, dass sein Ende, das zu der inneren Wand (31) des Rohrs gewendet ist und geeignet ist, aus dem Aufnahmeraum hervorzutreten, unter der Wirkung der Federkraft in die Kehle (30) eindringt, wenn er gegenüber dieser ankommt, wobei die zweite Position eine stabile Position ist.

6. System nach einem der Ansprüche 1 bis 5, **dadurch gekennzeichnet, dass** die Federkraft durch eine Feder (60) gegeben ist, die in dem Aufnahmeraum komprimiert angeordnet ist.

7. System nach einem der vorhergehenden Ansprüche, **dadurch gekennzeichnet, dass** sich die Sonde zwischen dem proximalen Ende (24) des Rohrs (20) und dem Träger (40) befindet.

8. System nach einem der vorhergehenden Ansprüche, **dadurch gekennzeichnet, dass** die Sonde wenigstens eine der folgenden Sonden ist: Druckmesssonde, Permeametersonde, Geophon, Sonde zum Messen des Wassergehalts, des spezifischen elektrischen Widerstands, der Temperatur, des Porenwasserdrucks, der Radioaktivität und der Dichte.

9. System nach einem der vorhergehenden Ansprüche, **dadurch gekennzeichnet, dass** die Breite jedes Zapfens (50, 150) in einer ersten Ebene, die zu der longitudinalen Achse (22) im Wesentlichen senkrecht ist, wenn sich der Träger (40) in dem Rohr (20) verschiebt, mindestens gleich der Breite des größten Schlitzes ist, der in einer zweiten Ebene definiert ist, die zu der ersten Ebene im Wesentlichen parallel ist.

## Claims

1. A system for positioning a sonde (10) in a cylindrical hollow tube (20) of a borehole (102), said tube being defined along a longitudinal axis (22) and including longitudinal slots (104), the sonde (10) being suitable for measuring a parameter of a medium (100) in which said borehole (102) is formed, said positioning needing to be performed from the proximal end (24) of the tube, the system being **characterized in that** it comprises:
• a groove (30) formed in the inside wall (31) of the tube, the groove having a shape defined both by a first substantially frustoconical surface (32) having minor and major bases (33 and 34) defined respectively in two planes substantially perpendicular to the longitudinal axis (22) of the tube, the minor base (33) coinciding with an inside cross-section of the tube and being situated between the proximal end (24) of the tube and the major base (34) of the first frustoconical surface, and also by an annular surface (35) defined in the plane of the major base (34) of the first frustoconical surface (32), said annular surface being bordered, on its outside edge, by said first frustoconical surface, and on its inside edge, by the inside wall (31) of the tube;
• a support (40), the support being arranged so as to be suitable for moving in translation in the tube along said longitudinal axis (22);
• means (106) for mounting the sonde (10) and the support (40) in mutual co-operation;
• an open cylindrical housing (41) arranged in the support, opening out facing the inside wall (31) of the hollow tube, and defined along an axis (42) substantially perpendicular to said longitudinal axis (22) when the support (40) is moving in translation in the tube (20); and
• at least one first bolt (50) mounted to move in translation in said housing (41) against a resilient force, said first bolt being suitable for occupying all positions in said housing between two extreme positions, a "retracted" first position and an "extended" second position defined so that its end (52) facing towards the inside wall (31) of the tube and suitable for emerging from the housing penetrates into said groove (30) under the action of the resilient force when the bolt comes to face the groove, until it comes into abutment against at least a portion of said annular surface (35), said second position being a stable position; and that
• said means (106) for mounting said probe and said support in mutual co-operation are arranged in such a manner that when said bolt (50) is positioned inside groove (30), said sonde is substantially facing the longitudinal slots (104).

2. A system according to claim 1, **characterized by** the fact that the face (53) of the end (52) of said first bolt (50) suitable for emerging from the housing presents substantially the shape of a second frustoconical surface (54) substantially complementary to said first frustoconical surface (32).

3. A system according to claim 2, **characterized by** the fact that the height of the second frustoconical surface (54) taken in a direction substantially parallel to the longitudinal axis (22) is no greater than the height of the first frustoconical surface (32).

4. A system according to any one of claims 1 to 3, **characterized by** the fact that said groove (30) is of annular shape over the entire inside wall (31) of the tube (20).

5. A system according to claim 4, **characterized by** the fact that said housing (41) passes right through said support (40), and the system includes a second bolt (150) mounted to move in translation in said housing (41) against a resilient force in the direction opposite to the first bolt (50), said second bolt being suitable for occupying all positions in said housing between two extreme positions, a "retracted" first position and an "extended" second position defined so that its end facing towards the inside wall (31) of the tube and suitable for emerging from the housing penetrates into said groove (30) under the action of the resilient force when it comes to face the groove, said second position being a stable position.

6. A system according to any one of claims 1 to 5, **characterized by** the fact that said resilient force is imparted by a spring (60) mounted in compression in the housing.

7. A system according to any preceding claim, **characterized by** the fact that said sonde is situated between the proximal inlet (24) of the tube (20) and the support (40).

8. A system according to any preceding claim, **characterized by** the fact that said sonde is at least one of the following sondes: a pressure measuring sonde; a permeability measuring sonde; a geophone; and a sonde for measuring water content, resistivity, temperature, interstitial pressure, radioactivity, or density.

9. A system according to any preceding claim, **characterized by** the fact that the width of each bolt (50, 150) taken in a first plane substantially perpendicular to said longitudinal axis (22) while the support (40) is moving in translation in the tube (20) is not less than the width of the widest slot defined in a second plane substantially parallel to said first plane.
